# FASCICULE DE BREVET EUROPEEN

(11) **EP 1 421 648 B1**
(45) Date de publication et mention de la délivrance du brevet: **15.12.2004**
(21) Numéro de dépôt: 02754973.2
(22) Date de dépôt: 02.07.2002
(51) Int. Cl.: H01Q 17/00

(54) **ANTENNE DE PROTECTION ELECTROMAGNETIQUE POUR EMETTEUR PORTABLE**
ELEKTROMAGNETISCHE SCHUTZANTENNE FÜR EINEN TRAGBAREN FUNKSENDER
ELECTROMAGNETIC PROTECTION ANTENNA FOR PORTABLE TRANSMITTER

(30) Priorité: 02.07.2001 FR 0108726
(43) Date de publication de la demande: 26.05.2004
(73) Titulaire: Franco, Abel, Aventure, Fl 33180 (US)
(72) Inventeur: Franco, Abel, Aventure, Fl 33180 (US)
(74) Mandataire: Morelle, Guy
(86) Numéro de dépôt international: PCT/EP2002/008675
(87) Numéro de publication internationale: WO 2003/005487

(56) Documents cités:
- FR-A- 2 781 088
- US-A- 3 605 104
- US-A- 3 971 031
- US-A- 4 516 133
- OJIRO Y ET AL: "A monopole-fed circularly polarized loop antenna" ANTENNAS AND PROPAGATION SOCIETY INTERNATIONAL SYMPOSIUM, 1998. IEEE ATLANTA, GA, USA 21-26 JUNE 1998, NEW YORK, NY, USA,IEEE, US, 21 - 26 juin 1998, pages 810-813, XP010292376 atlanta, usa ISBN: 0-7803-4478-2

## Description

La présente invention concerne une antenne de protection électromagnétique pour émetteur portable, par exemple un téléphone mobile, et plus particulièrement une telle antenne comportant deux boudes sensiblement planes symétriques par rapport à un point où elles se croisent de façon isolée électriquement, afin d'assurer un déphasage entre les deux boucles.

On connaît déjà de telles antennes par le document FR-A 2 781 088. Bien que donnant généralement satisfaction, on a constaté que ce type d'antenne pouvait être amélioré en vue d'une plus grande efficacité de la protection accordée à l'utilisateur.

La présente invention vise à fournir une antenne du type précité d'une plus grande efficacité.

A cet effet, l'invention a pour objet une antenne de protection électromagnétique pour émetteur mobile, du type comportant deux boucles sensiblement planes symétriques par rapport à un point où elles se croisent de façon isolée électriquement, caractérisée par le fait qu'une antenne centrale est disposée à l'intérieur de chacune des boucles, chaque antenne centrale ayant une forme sensiblement homothétique à celle de la boucle respective extérieure.

Dans un mode de réalisation particulier, chaque antenne centrale a des dimensions sensiblement moitié de celle de la boucle respective extérieure.

Egalement dans un mode de réalisation particulier, chaque antenne centrale forme une boucle ouverte.

Egalement dans un mode de réalisation particulier, chaque antenne centrale est reliée électriquement à la boucle respective par un tronçon de liaison.

Plus particulièrement, chacun desdits tronçons de liaison peut être orienté de façon radiale par rapport au point de symétrie.

Plus particulièrement également, l'ouverture de chacune des antennes centrales peut être située sensiblement à l'opposé du point de contact de ladite antenne centrale avec ledit tronçon de liaison.

On décrira maintenant à titre d'exemple non limitatif un mode de réalisation particulier de l'invention, en référence aux dessins schématiques annexés dans lesquels :
- La figure 1 est une vue en plan d'une antenne selon un premier mode de réalisation de l'invention.
- La figure 2 est une vue en plan d'un autre mode de réalisation.

On voit à la figure 1 une antenne 1 composée de deux boucles circulaires 2 et 3 se croisant en un point 4 par rapport auquel elles sont symétriques. Le croisement des deux boucles au point 4 est réalisé de façon que les deux branches soient isolées électriquement.

A l'intérieur de chaque boucle 2 et 3 est disposée une antenne centrale 5 et 6 respectivement. Les antennes centrales 5 et 6 sont également circulaires et leur diamètre est sensiblement égal à la moitié du diamètre des boucles 2 et 3.

Chaque antenne centrale 5 et 6 est ouverte en un point 7 et 8 respectivement, qui est ici le point de chaque antenne le plus proche du point de croisement 4. Par conséquent, les points 4, 7 et 8 sont ici alignés.

On a utilisé sur la figure 2, les mêmes références que sur la figure 1 pour les éléments homologues.

Le mode de réalisation de la figure 2, se distingue de celui de la figure 1 par le fait que chaque antenne centrale 5 et 6 est reliée électriquement à la boucle à l'intérieur de laquelle elle est disposée, par un tronçon de liaison 9 et 10 respectivement.

Les tronçons de liaisons 9 et 10 sont ici rectilignes et sont alignés avec le point de croisement 4. Par conséquent, les tronçons de liaisons 9 et 10 se raccordent aux antennes centrale 5 et 6 en leur point opposé à leurs point d'ouverture 7 et 8 respectivement.

On a représenté aux dessins des boucles d'antenne, et par conséquent des antennes centrales, circulaires. Toute autre forme d'antenne fermée pourrait bien entendu être envisagée, par exemple des formes carrées, triangulaires ou en losanges.

L'ensemble des fils d'antenne peut être réalisé par exemple par dépôt de cuivre, de toute manière connue, sur un support plan muni d'un adhésif permettant de le fixer sur un émetteur électromagnétique portable, par exemple un téléphone mobile, ou tout autre type d'émetteur.

## Revendications

1. Antenne de protection électromagnétique pour émetteur mobile, du type comportant deux boucles (1, 2) sensiblement planes symétriques par rapport à un point (4) où elles se croisent de façon isolée électriquement, **caractérisée par le fait qu'**une antenne centrale (5, 6) est disposée à l'intérieur de chacune des boucles, chaque antenne centrale ayant une forme sensiblement homothétique à celle de la boucle respective.

2. Antenne selon revendication 1, dans laquelle chaque antenne centrale a des dimensions sensiblement moitié de celle de la boucle respective.

3. Antenne selon l'une quelconque des revendications 1 et 2, dans laquelle chaque antenne centrale forme une boucle ouverte.

4. Antenne selon l'une quelconque des revendications 1 à 3, dans laquelle chaque antenne centrale est reliée électriquement à la boucle respective par un tronçon de liaison (9, 10).

5. Antenne selon la revendication 4, dans laquelle chacun desdits tronçons de liaison est orienté de façon radiale par rapport au point de symétrie.

6. Antenne selon l'ensemble des revendications 3 et 4, dans laquelle l'ouverture (7, 8) de chacune des antennes centrales est située sensiblement à l'opposé du point de contact de ladite antenne centrale avec ledit tronçon de liaison.

## Patentansprüche

1. Vor elektromagnetischer Strahlung schützende Antenne für einen tragbaren Sender vom Typ, der zwei Schleifen (1, 2) umfasst, die im Wesentlichen plansymmetrisch bezüglich eines Punktes (4) sind, wo sie sich in elektrisch isolierter Weise kreuzen,
**dadurch gekennzeichnet, dass** eine mittlere Antenne (5, 6) im Inneren einer jeden der Schleifen angeordnet ist, wobei jede mittlere Antenne eine im Wesentlichen homothetische Form zu derjenigen der jeweiligen Schleife aufweist.

2. Antenne nach Anspruch 1, worin jede der mittleren Antennen im Wesentlichen die halbe Größe der jeweiligen Schleife hat.

3. Antenne nach einem der Ansprüche 1 und 2, worin jede der mittleren Antennen eine offene Schleife bildet.

4. Antenne nach irgendeinem der Ansprüche 1 bis 3, worin die mittlere Antenne an die zugehörige Schleife über einen Verbindungsabschnitt (9, 10) elektrisch angeschlossen ist.

5. Antenne nach Anspruch 4, worin jeder der Verbindungsabschnitte (9, 10) radial bezüglich des Symmetriepunkts ausgerichtet ist.

6. Antenne nach beiden Ansprüchen 3 und 4, worin die Öffnung (7, 8) jeder der mittleren Antennen dem Kontaktpunkt der mittleren Antenne und des Verbindungsabschnitts im Wesentlichen gegenüber angeordnet ist.

## Claims

1. Antenna providing electromagnetic protection for a mobile transmitter, said antenna being of the type comprising two loops (1, 2) which are substantially planar and symmetrical relative to an electrically insulated intersecting point (4), **characterised in that** a central antenna (5, 6) is disposed inside each of the loops, each central antenna having a shape which is substantially homothetic relative to that of the respective loop.

2. Antenna according to claim 1, in which the dimensions of each central antenna are substantially half of that of the respective loop.

3. Antenna according to any one of claims 1 and 2, in which each central antenna forms an open loop.

4. Antenna according to any one of claims 1 to 3, in which each central antenna is electrically connected to the respective loop by a connecting section (9, 10).

5. Antenna according to claim 4, in which each of the said connecting sections is orientated in a radial manner with respect to the point of symmetry.

6. Antenna according to all of claims 3 and 4, in which the opening (7, 8) in each of the central antennae is situated substantially opposite the point of contact of the said central antenna with the said connecting section.
